# EUROPÄISCHE PATENTSCHRIFT

(11) **EP 0 563 422 B1**
(45) Veröffentlichungstag und Bekanntmachung des Hinweises auf die Patenterteilung: **27.12.1995**
(21) Anmeldenummer: 92105550.5
(22) Anmeldetag: 31.03.1992
(51) Int. Cl.: B65H 51/00, B21C 1/00, B05C 3/152

(54) **Drahteinziehvorrichtung**
Wire-pulling device
Dispositif d'introduction de fils

(43) Veröffentlichungstag der Anmeldung: 06.10.1993
(73) Patentinhaber: MAG Maschinen und Apparatebau Gesellschaft mbH., A-8055 Graz (AT)
(72) Erfinder: Novak, Heinrich, Dipl.-Ing., A-8010 Graz (AT); Berthold, Herbert, A-8530 Deutschlandsberg (AT); Barta, Gerhard, A-8054 Graz (AT); Pichler, Hans-Peter, A-8041 Graz (AT)
(74) Vertreter: Herrmann-Trentepohl, Werner, Dipl.-Ing.

(56) Entgegenhaltungen:
- DE-C- 3 727 976
- FR-A- 1 496 780

## Beschreibung

Die Erfindung betrifft eine Drahteinziehvorrichtung, insbesondere zum Einsatz in Drahtlackieranlagen, bei denen von einer Abwickelvorrichtung abgezogener Draht mehrfach um voneinander beabstandete, achsparallele Drahtführungsrollenblöcke geführt wird, beim Umlauf um diese Drahtführungsrollenblöcke dieser die Bearbeitungsstationen der Drahtlackieranlage mehrfach durchläuft und danach von den Drahtführungsrollenblöcken abgeführt wird.

Derartige Drahteinziehvorrichtungen sind bekannt. In der DE-37 27 976 C1 wird eine Drahteinziehvorrichtung beschrieben, bei der zum Auflegen der zu beschichtenden Drähte auf die Drahtführungsrollenblöcke der Drahtlackieranlage ein Verlegebalken benutzt wird, der auf ein um diese Blöcke umlaufendes Band montiert ist und einen Schlitten trägt, der in einer am Verlegebalken befindlichen Geradführung quer zur Bewegungsrichtung des Verlegebalkens verschieblich ist und von einer mechanischen Weichenanordnung nach jedem vollen Umlauf des Verlegebalkens um einen solchen Abstand verschoben wird, der notwendig ist, um den am Schlitten befestigten Draht bzw. mehrere am Schlitten befestigte Drähte beim nachfolgenden Umlauf des Verlegebalkens in die folgende freie Rille bzw. bei mehreren Drähten, in die folgenden freien Rillen der Rollenblöcke zu legen.

Der Erfindung liegt die Aufgabe zugrunde, eine Drahteinziehvorrichtung der erwähnten Gattung dahingehend zu verbessern, daß die Vorrichtung insbesondere weniger Wartung erfordert, eine verbesserte Standzeit aufweist und einen im Vergleich zur bekannten Einrichtung verringerten Herstellungsaufwand erfordert.

Die Aufgabe wird erfindungsgemäß durch die kennzeichnenden Merkmale des Patentanspruches 1 gelöst. Vorteilhafte Ausgestaltungen der Erfindung sind Inhalt der kennzeichnenden Merkmale der Patentansprüche 2 bis 4.

Nach Maßgabe der Erfindung umfaßt die Drahteinziehvorrichtung Drahtführungsrollenblöcke, wobei koaxial zu den Drahtführungsrollenblöcken vor wenigstens einer der jeweiligen Stirnseiten wenigstens eine Umlenkrolle gelagert ist. Um die Umlenkrolle ist eine Drahtführungseinrichtung geführt, an welcher eine Drahthalterung für ein Drahtende vorgesehen ist. Darüberhinaus ist in Drahtlaufrichtung gesehen, vor wenigstens einem der Drahtführungsrollenblöcke und achsparallel zu diesem eine Drahtumsetzungseinrichtung vorgesehen.

In einer bevorzugten Ausführungsform sind die Umlenkrollen von Bandrollen und die Drahtführungseinrichtung von einem Endlosband gebildet, so daß das Endlosband drillsicher geführt ist. In einer vorteilhaften Weiterbildung der Erfindung ist das Befestigungsteil für die Drahthalterung auf der Außenseite des Endlosbandes angeordnet. Darüberhinaus kann das Befestigungsteil derart weitergebildet sein, daß dieses eine seitlich austragende Befestigungseinrichtung aufweist, mittels welcher der Draht während eines Bandumlaufes in der Position des letzten Durchzuges am Drahtführungsrollenblock ablegbar ist.

Eine weitere Ausgestaltung der Erfindung besteht darin, daß die Bandrolle, welche sich vor einem angetriebenen Drahtführungsrollenblock befindet, mit diesem koppelbar ist. Der Drahtführungsrollenblock ist in einer weiteren Ausgestaltung auf seinem Umfang quer zur Achsrichtung durch parallele Führungsrillen gekennzeichnet, die einen bestimmten, gleichen Abstand voneinander haben.

Im weiteren kann die Vorrichtung Drahtumsetzungseinrichtungen umfassen, welche als exzentrisch gelagerte, eingängige Gewindespindeln ausgeführt sind, die eine Steigung aufweisen, welche dem Abstand zwischen zwei Führungsrillen an den Drahtführungsblöcken entspricht. In einer weiteren Ausgestaltung können die Drahtführungsrollenblöcke glatte Umfangsflächen besitzen, wobei die Drahtumsetzungseinrichtung von Drahtumsetzungsrollen gebildet ist. Die Drahtumsetzungsrollen sind hierbei zentrisch gelagert und axial verschiebbar und auf ihrem Umfang quer zur Achsrichtung durch parallele Führungsrillen gekennzeichnet, welche einen bestimmten gleichen Abstand zueinander tragen. Darüberhinaus können die Drahtumsetzungseinrichtungen hier aus einem zentrisch gelagerten Kern mit auf seinem Umfang quer zur Achsrichtung befindlichen, parallelen Führungsrillen mit bestimmten, zueinander gleichen Abständen sowie einer zentrisch um diesen Kern drehbar gelagerten, halboffenen Gewinde-Hohlspindel bestehen. Vorteilhafterweise ist die Steigung der Gewinde-Hohlspindel dem doppelten Abstand zwischen zwei Führungsrillen des Kernes äquivalent.

Der Herstellungsaufwand der erfindungsgemäßen Drahteinziehvorrichtung ist gegenüber den bekannten Drahteinziehvorrichtungen vermindert, da relativ einfache Bauteile zum Einsatz gelangen, die darüberhinaus kostengünstig zu fertigen sind.

Auch der bei den bekannten Drahteinziehvorrichtungen infolge der mehrfach vorhandenen Schiebeführungen auftretende höhere Verschleiß und die damit verbundene Störanfälligkeit können durch die neuen Lösungsprinzipien nahezu vollständig beseitigt werden.

Die Erfindung soll nachfolgend anhand von drei Ausführungsbeispielen in Verbindung mit den Fig. 1 bis 9 näher erläutert werden. Darin zeigen:
- Fig. 1: eine perspektivische Ansicht einer Drahteinziehvorrichtung,
- Fig. 2: eine Seitenansicht gemäß Fig. 1,
- Fig. 3: eine Draufsicht gemäß Fig. 1,
- Fig. 4: ein zweites Ausführungsbeispiel in perspektivischer Ansicht,
- Fig. 5: eine Seitenansicht gemäß Fig. 4,
- Fig. 6: eine Draufsicht gemäß Fig. 4,
- Fig. 7: ein drittes Ausführungsbeispiel mit Gewinde-Hohlspindel in perspektivischer Ansicht,
- Fig. 8: eine Seitenansicht gemäß Fig. 7; und
- Fig. 9: eine Draufsicht gemäß Fig. 7.

Fig. 1 bis Fig. 3 zeigen ein erstes Ausführungsbeispiel in perspektivischer Ansicht.

Um den Draht 10 um die Drahtführungsrollenblöcke 2, 3 und 4 zu legen, wird der Anfang des Drahtes am Befestigungsteil 8 fixiert. Das Befestigungsteil 8 ist mit dem Endlosband 1 fest verbunden, das über die Bandrollen 5, 6 und 7 geführt wird, die koaxial zu den Drahtführungsrollenblöcken 2, 3 und 4 vor deren Stirnseiten gelagert sind. Die Bandrolle 7 ist mit dem angetriebenen Drahtführungsrollenblock 2 koppelbar, so daß sie von diesem angetrieben werden kann.

In der Ausgangsposition befindet sich das Befestigungsteil 8, in Drahtlaufrichtung gesehen, unmittelbar nach dem Drahtführungsrollenblock 5. Die exzentrisch drehbar gelagerten Drahtumsetzungsrollen 9 und 11, die als Gewindespindeln ausgeführt sind und eine Gewindesteigung besitzen, die dem Abstand zwischen zwei Führungsrillen an den Drahtführungsblöcken 2 und 3 entspricht, sind so gedreht, daß der einzuziehende Draht die Spindeln nicht berührt.

Nach dem Befestigen des Drahtanfanges am Befestigungsteil 8 wird das Endlosband 1 durch Einschalten des angetriebenen Drahtführungsrollenblocks 2 und der daran angekoppelten Bandrolle 7 in Umlauf versetzt, wodurch dieses den hinter sich herziehenden Draht in die jeweils letzten Rillen der Drahtführungsblöcke 2 und 3 legt. Nach einem vollen Umlauf des Endlosbandes 1 werden nun die exzentrisch gelagerten, als Gewindespindeln gestalteten Drahtumsetzungsrollen 9 und 11 um eine volle Umdrehung gedreht, so daß durch die Exzenterbewegung der in den Führungsrillen der Drahtführungsrollenblöcke 2 und 3 umlaufende Draht aus den letzten Rillen der Drahtführungsblöcke 2 und 3 herausgehoben, durch die Gewindesteigung um einen Rillenabstand seitlich verschoben und dann wieder abgesenkt wird, so daß er von den letzten Führungsrillen in die davorliegenden wechselt. Dadurch werden die letzten Führungsrillen an den Drahtführungsrollenblöcken 2 und 3 zum Auflegen weiteren Drahtes frei und der zuvor beschriebene Vorgang kann sich, je nach der gewünschten Anzahl von Durchzügen, wiederholen.

In den Fig. 4 bis 6 ist ein zweites Ausführungsbeispiel der Erfindung dargestellt.

Die Drahtführungsrollenblöcke 2, 3 und 4 sind hier als Zylinderrollen mit glatten Umfangsflächen ausgebildet. Die, in Drahtlaufrichtung gesehen, vor den Drahtführungsrollenblöcken und achsparallel zu diesen angeordneten Drahtumsetzungsrollen 9 und 11 sind zentrisch gelagert und axial verschiebbar und tragen auf Ihrem Umfang quer zur Achsrichtung parallele Führungsrillen mit einem, von den Erfordernissen der Drahtlackieranlage bestimmten, gleichen Abstand zueinander.

In der Ausgangsposition befindet sich das Befestigungsteil 8, in Drahtlaufrichtung gesehen, wiederum unmittelbar nach dem Drahtführungsrollenblock 4. Die Drahtumsetzungsrollen 9 und 11 werden zu Beginn des Drahteinzuges axial ganz nach außen verschoben, so daß die ersten Führungsrillen genau unter den am Befestigungsteil 8 fixierten Draht zu liegen kommen. Wenn jetzt das Band 1, angetrieben durch den Drahtführungsrollenblock 2 und die mit diesem verkoppelte Bandrolle 7, in Bewegung gesetzt wird, zieht das Befestigungsteil 8 den an ihm fixierten Drahtanfang hinter sich her und legt ihn um die Drahtführungsrollenblöcke 2, 3 und 4 und in die ersten Führungsrillen der Drahtumsetzungsrollen 9 und 11. Nach jeweils einem Umlauf des Bandes 1 werden die Drahtumsetzungsrollen 9 und 11 um den Abstand nach innen verschoben, der der Entfernung zwischen zwei Führungsrillen an den Drahtumsetzungsrollen 9 und 11 entspricht.

Dadurch wird der Draht je Bandumlauf auf den Drahtführungsrollenblöcken um jeweils einen Rillenabstand axial verschoben und die nächstfolgenden freien Führungsrillen der Drahtumsetzungsrollen 9 und 11 werden für einen weiteren Drahtdurchzug zur Verfügung gestellt. Der beschriebene Vorgang kann sich entsprechend der gewünschten Anzahl von Durchzügen wiederholen.

Die Fig. 7 bis Fig. 9 zeigen ein drittes Ausführungsbeispiel.

Wie im zweiten Ausführungsbeispiel besitzen die Drahtführungsrollenblöcke 2, 3 und 4 glatte Umfangsflächen. Die Drahtumsetzungsrollen 9 und 11 bestehen aus einem zentrisch gelagerten Kern 12 mit auf seinem Umfang quer zur Achsrichtung befindlichen, parallelen Führungsrillen mit bestimmten, z. B. von der Drahtlackieranlage abhängigen, zueinander gleichen Abständen und einer zentrisch um diesen Kern 12 drehbar gelagerten, halboffenen Gewinde-Hohlspindel 13, deren Steigung dem doppelten Abstand zwischen zwei Führungsrillen des Kernes 12 entspricht.
In der Ausgangsposition befindet sich das Befestigungsteil 8, in Drahtlaufrichtung gesehen, wiederum unmittelbar nach dem Drahtführungsrollenblock 4. Die drehbar gelagerten, halboffenen Gewinde-Hohlspindeln 13 der Drahtumsetzungsrollen 9 und 11 sind so gedreht, daß der einzuziehende Draht diese nicht berührt und daß dieser beim ersten Umlauf des Bandes 1 in die unter ihm freiliegenden Führungsrillen der Kerne 12 der Drahtumsetzungsrollen 9 und 11 eingelegt werden kann. Nach dem ersten Umlauf des Bandes 1 werden die Gewinde-Hohlspindeln 13 der Drahtumsetzungsrollen 9 und 11 um eine volle Umdrehung gedreht. Dadurch wird der in den Führungsrillen der Kerne 12 der Drahtumsetzungsrollen 9 und 11 liegende Draht von den Gewinderillen der beiden Gewinde-Hohlspindeln 13 erfaßt, aus den derzeitigen Führungsrillen gehoben und durch die Steigung der Gewinderille axial versetzt und in die nächst davorliegenden Führungsrillen der Kerne 12 der Drahtumsetzungsrollen 9 und 11 abgesenkt. Somit werden die letzten Führungsrillen der Kerne 12 der Drahtumsetzungsrollen 9 und 11 für den nächsten Durchzug frei bzw. der um die Drahtführungsrollenblöcke 2, 3 und 4 geschlungene Draht verändert axial seine Position um einen Führungsrillenabstand und der zuvor beschriebene Vorgang kann, entsprechend der gewünschten Anzahl von Durchzügen, wiederholt werden.

Durch Verknüpfung der verschiedenen Funktionen, z. B. der Befestigung des Drahtes am Befestigungselement 8, der Inbetriebsetzung des Bandes 1 durch Verkopplung mit dem angetriebenen Drahtführungsrollenblock 2, dem Verdrehen bzw. axialen Verschieben der Drahtumsetzungsrollen 9 und 11 nach jeweils einem Bandumlauf usw. ist ein vollautomatischer Betrieb der vorstehend beschriebenen Drahteinziehvorrichtung möglich.

Die Erfindung ist nicht auf diese Ausführungsbeispiele beschränkt. Insbesondere können beliebige Kombinationen zwischen den verschiedenen beschriebenen Drahtführungsrollenblöcken, z. B. mit oder ohne Führungsrillen, und den beschriebenen verschiedenen Typen von Drahtumsetzungsrollen weitere vorteilhafte Varianten der Erfindung ergeben.

## Patentansprüche

1. Drahteinziehvorrichtung, insbesondere für eine Drahtlackieranlage, mit der von einer Abwickelvorrichtung abgezogener Draht mehrfach um voneinander beabstandete, achsparallele Drahtführungsrollenblöcke (2, 3, 4) geführt wird, wobei die um die Drahtführungsrollenblöcke (2, 3, 4) umlaufenden Drahtschlaufen auf einem bestimmten, gleichen Abstand voneinander gehalten und vor dem Auflegen jeder neuen Schlaufe alle auf den Drahtführungsrollenblöcken (2, 3, 4) bereits befindlichen Schlaufen um jeweils einen Abstand versetzt werden, **dadurch gekennzeichnet**, daß koaxial zu den Drahtführungsrollenblöcken (2, 3, 4) vor wenigstens einer der jeweiligen Stirnseiten wenigstens eine Umlenkrolle (5, 6, 7) gelagert sind, um die eine Drahtführungseinrichtung (1) geführt ist, an welcher eine Drahthalterung (8) für ein Drahtende vorgesehen ist, und daß, in Drahtlaufrichtung gesehen, vor wenigstens einem der Drahtführungsrollenblöcke (2, 3, 4) und achsparallel zu diesem eine Drahtumsetzungseinrichtung (9, 11) vorgesehen ist.

2. Drahteinziehvorrichtung nach Anspruch 1, **dadurch gekennzeichnet**, daß die Umlenkrollen von Bandrollen (5, 6, 7) und die Drahtführungseinrichtung von einem Endlosband (1) gebildet sind.

3. Drahteinziehvorrichtung nach Anspruch 2, **dadurch gekennzeichnet**, daß das Endlosband (1) verdrillsicher geführt ist.

4. Drahteinziehvorrichtung nach einem der vorhergehenden Ansprüche, **dadurch gekennzeichnet**, daß die Drahthalterung von einem auf der Außenseite des Endlosbandes (1) angeordneten Befestigungsteil (8) gebildet ist.

5. Drahteinziehvorrichtung nach Anspruch 4, **dadurch gekennzeichnet**, daß das Befestigungsteil eine seitlich auskragende Befestigungseinrichtung aufweist, mittels welcher der Draht während eines Bandumlaufs in der Position des letzten Durchzugs am Drahtführungsrollenblock ablegbar ist.

6. Drahteinziehvorrichtung nach einem der vorhergehenden Ansprüche, **dadurch gekennzeichnet**, daß die vor einem angetriebenen Drahtführungsrollenblock (2) befindliche Bandrolle (7) mit diesem koppelbar ist.

7. Drahteinziehvorrichtung nach Anspruch 1, **dadurch gekennzeichnet**, daß die Drahtführungsrollenblöcke (2, 3) auf ihrem Umfang quer zur Achsrichtung parallele Führungsrillen tragen, die einen bestimmten, gleichen Abstand voneinander haben.

8. Drahteinziehvorrichtung nach einem der vorhergehenden Ansprüche, **dadurch gekennzeichnet**, daß die Drahtumsetzungseinrichtung (9, 11) als exzentrisch gelagerte, eingängige Gewindespindeln ausgeführt sind, die eine Steigung aufweisen, die dem Abstand zwischen zwei Führungsrillen an den Drahtführungsblöcken (2, 3) entspricht.

9. Drahteinziehvorrichtung nach einem der Ansprüche 1 bis 6, **dadurch gekennzeichnet**, daß die Drahtführungsrollenblöcke (2, 3, 4) glatte Umfangsflächen besitzen und die Drahtumsetzungseinrichtung von Drahtumsetzungsrollen (9, 11) gebildet ist, die zentrisch gelagert und axial verschiebbar sind und auf ihrem Umfang quer zur Achsrichtung parallele Führungsrillen mit einem bestimmten, gleichen Abstand zueinander tragen.

10. Drahteinziehvorrichtung nach einem der Ansprüche 1 bis 6, **dadurch gekennzeichnet**, daß die Drahtführungsrollenblöcke (2, 3, 4) glatte Umfangsflächen besitzen und daß die Drahtumsetzungseinrichtung (9, 11) aus einem zentrisch gelagerten Kern (12) mit auf seinem Umfang quer zur Achsrichtung befindlichen, parallelen Führungsrillen mit bestimmten, zueinander gleichen Abständen sowie einer zentrisch um diesen Kern (12) drehbar gelagerten, halboffenen Gewinde-Hohlspindel (13) besteht.

11. Drahteinziehvorrichtung nach Anspruch 10, **dadurch gekennzeichnet**, daß die Steigung der Gewinde-Hohlspindel (13) dem doppelten Abstand zwischen zwei Führungsrillen des Kernes (12) entspricht.

## Claims

1. Wire-pulling device, particularly for a wire lacquering installation, with which wire withdrawn from an unwinding device is passed a number of times around wire guiding roller blocks (2, 3, 4) which are spaced from one another and whose axes are parallel, whereby the wire loops running around the wire guiding roller blocks (2, 3, 4) are maintained at a predetermined, equal spacing from one another and before applying each new loop all the loops already present on the wire guiding roller blocks (2, 3, 4) are shifted in each case by one spacing, characterised in that mounted coaxially with the wire guiding roller blocks (2, 3, 4) in front of at least one of the respective end faces there is at least one guide roller (5, 6, 7), around which is guided a wire guiding device (1), on which a wire holder (8) is provided and that provided in front of at least one of the wire guiding roller blocks (2, 3, 4), seen in the direction of movement of the wire, and with its axis parallel to it, there is a wire transposition device (9, 11).

2. Wire-pulling device as claimed in Claim 1, characterised in that the guide rollers are constituted by belt rollers (5, 6, 7) and the wire guiding device is constituted by an endless belt (1).

3. Wire-pulling device as claimed in Claim 2, characterised in that the endless belt (1) is guided in a twist-resistant manner.

4. Wire-pulling device as claimed in one of the preceding claims, characterised in that the wire holder is constituted by a fastening member (8) arranged on the outer surface of the endless belt (1).

5. Wire-pulling device as claimed in Claim 4, characterised in that the fastening member has a laterally projecting fastening device by means of which the wire may be placed during a rotation of the band into the position of the last passage on the wire guiding roller block.

6. Wire-pulling device as claimed in one of the preceding claims, characterised in that the band roller (7) which is disposed in front of a driven wire guiding roller block (2) may be coupled to it.

7. Wire-pulling device as claimed in Claim 1, characterised in that the wire guiding roller blocks (2, 3) carry parallel guide grooves on their periphery which are transverse to the axial direction and which have a predetermined, equal spacing from one another.

8. Wire-pulling device as claimed in one of the preceding claims, characterised in that the wire transposition devices (9, 11) are constructed as eccentrically mounted single thread threaded spindles which have a pitch which corresponds to the spacing between two guide grooves on the wire guiding blocks (2, 3).

9. Wire-pulling device as claimed in one of Claims 1 to 6, characterised in that the wire guiding roller blocks (2, 3, 4) have smooth peripheral surfaces and the wire transposition device is constituted by wire transposition rollers (9, 11) which are centrally mounted and axially displaceable and on their periphery carry parallel guide grooves with a predetermined, equal spacing from one another transverse to the axial direction.

10. Wire-pulling device as claimed in one of Claims 1 to 6, characterised in that the wire guiding roller blocks (2, 3, 4) have smooth peripheral surfaces and that the wire transposition device (9, 11) comprises a centrally mounted core (12) with parallel guide grooves, which are disposed on its periphery transverse to the axial direction, with predetermined equal spacings from one another and a half open hollow threaded spindle (13) which is mounted to be rotatable centrally about this core (12).

11. Wire-pulling device as claimed in Claim 10, characterised in that the pitch of the hollow threaded spindle (13) corresponds to twice the spacing between two guide grooves on the core (12).

## Revendications

1. Dispositif d'introduction de fils, en particulier pour une installation de peinture ou émaillage de fils, avec lequel le fil déroulé par un dispositif de déroulement est guidé plusieurs fois autour de blocs à rouleaux de guidage de fils (2, 3, 4), séparés entre eux de façon axialement parallèle, les boucles de fils s'enroulant sur les blocs à rouleaux de guidage de fils (2, 3, 4) et étant maintenues à une certaine distance égale entre elles et, avant la dépose de chaque nouvelle boucle, toutes les boucles se trouvant déjà sur les blocs à rouleaux de guidage de fils (2, 3, 4) sont décalées chaque fois d'une certaine distance, caractérisé en ce que coaxialement aux blocs à rouleaux de guidage de fils (2, 3, 4) en amont d'au moins l'un de chacun des côtés frontaux est monté au moins un rouleau de renvoi (5, 6, 7), autour duquel est guidé le dispositif de guidage de fils (1), au niveau duquel est prévu un support de fils (8) pour une extrémité de fils, et en ce que, vu dans le sens de défilement du fil, en amont d'au moins l'un des blocs à rouleaux de guidage de fils (2, 3, 4) et, axialement parallèlement à celui-ci, il est prévu un dispositif de transfert de fils (9, 11).

2. Dispositif d'introduction de fils selon la revendication 1, caractérisé en ce que les rouleaux de renvoi sont constitués par des rouleaux à bandes (5, 6, 7) et le dispositif de guidage de fils est constitué par une bande sans fin (1).

3. Dispositif d'introduction de fils selon la revendication 1, caractérisé en ce que la bande sans fin (1) est guidée de façon protégée contre la torsion.

4. Dispositif d'introduction de fils selon l'une des revendications précédentes, caractérisé en ce que le support de fils est constitué par un élément de fixation (8) disposé sur le côté extérieur de la bande sans fin (1).

5. Dispositif d'introduction de fils selon la revendication 4, caractérisé en ce que l'élément de fixation comporte un système de fixation monté latéralement en porte-à-faux, et au moyen duquel le fil peut être déposé pendant la circulation de la bande dans la position du dernier passage sur le bloc de rouleaux de guidage de fils.

6. Dispositif d'introduction de fils selon l'une des revendications précédentes, caractérisé en ce que le rouleau de bande se trouvant en amont d'un bloc de rouleaux de guidage de fils entraînés (2) peut être accouplé à ce bloc.

7. Dispositif d'introduction de fils selon la revendication 1, caractérisé en ce que les blocs de rouleaux de guidage de fils (2, 3) portent sur leur périphérie transversalement à la direction axiale des gorges de guidage parallèles, selon un espacement déterminé identique entre elles.

8. Dispositif d'introduction de fils selon l'une des revendications précédentes, caractérisé en ce que le dispositif de transfert de fils (9, 11) est conçu sous forme de broches filetées à pas unique, montées excentriquement, et qui présentent une rampe qui correspond à l'espacement entre deux gorges de guidage sur les blocs de guidage de fils (2, 3).

9. Dispositif d'introduction de fils selon l'une des revendications 1 à 6, caractérisé en ce que les blocs de rouleau de guidage de fils (2, 3, 4) possèdent des surfaces périphériques lisses et le dispositif de transfert de fils est constitué par des rouleaux de transfert de fils (9, 11) logés centralement et déplaçables axialement et qui présentent, sur leur périphérie transversalement à la direction axiale, des nervures de guidage parallèles, selon un espacement déterminé identique entre elles.

10. Dispositif d'introduction de fils selon l'une des revendications 1 à 6, caractérisé en ce que les blocs de rouleau de guidage de fils (2, 3, 4) présentent des phases périphériques lisses et en ce que le dispositif de transfert de fils (9, 11) est constitué par un noyau logé centralement (12) avec sur sa périphérie, transversalement à la direction axiale, des nervures de guidage parallèles, selon un espacement déterminé identique entre elles ainsi qu'une broche creuse filetée (13) semi-ouverte montée de façon rotative centralement sur ce noyau (12).

11. Dispositif d'introduction de fils selon la revendication 10, caractérisé en ce que la rampe de la broche creuse filetée (13) correspond au double espacement entre deux nervures de guidage du noyau (12).
